# EUROPÄISCHE PATENTSCHRIFT

(11) **EP 0 290 718 B1**
(45) Veröffentlichungstag und Bekanntmachung des Hinweises auf die Patenterteilung: **31.01.1990**
(21) Anmeldenummer: 88101011.0
(22) Anmeldetag: 25.01.1988
(51) Int. Cl.: F42B 5/16

(54) **Mehrloch-Treibladungsschüttpulverkorn mit variabler Progressivität des Abbrandes**
Propellant charge multi-mole bulk powder grain with variable progressivity of combustion
Grain de poudre en vrac à perforation pour chargement propulsif à progressivité de combustion variable

(30) Priorität: 09.05.1987 DE 3715585
(43) Veröffentlichungstag der Anmeldung: 17.11.1988
(73) Patentinhaber: Rheinmetall GmbH, 40880 Ratingen (DE)
(72) Erfinder: Jaskolka, Heinz, D-4620 Velbert (DE); Rahnenfuehrer, Eckard, Dipl.-Ing., D-4047 Dormagen 1 (DE)

(56) Entgegenhaltungen:
- EP-A- 0 005 112
- EP-A- 0 082 758

## Beschreibung

Die Erfindung betrifft ein Mehrloch-Treibladungsschüttpulverkorn nach dem Oberbegriff des Patentanspruchs. Ein solches Mehrloch-Treibladungsschüttpulverkorn ist z.B. aus der EP-A 0 082 758 bekannt.

Die Körner von Treibladungsschüttpulver werden zum Verbessern der Rieselfähigkeit und zum Verhindern elektrostatischer Aufladung mit deren möglichen gefährlichen Folgen regelmäßig graphitiert. Diese geschieht in einem Behälter, in welchem die Körner mit Graphitpulver zusammengebracht und dabei mit letzterem überzogen werden.

Bei einem 19-Loch-Treibladungsschüttpulver mit graphitierten Kömern geringen Durchmessers wurde fallweise eine deutliche Verbesserung des Temperaturverhaltens beobachtet. Hieraus wurde auf eine modifizierte Abbrandcharakteristik geschlossen, für die es aber zunächst keine Erklärung gab.

Eingehende Untersuchungen ergaben: Beim Graphitieren werden die Löcher im stirnseitigen Austrittsbereich ziemlich unregelmäßig mit Graphitpulver verstopft, und dies führte zu einer Verkleinerung der Anfangsoberfläche des graphitierten gegenüber derjenigen des Koms vor dem Graphitieren.

Während beim nicht graphierten Korn die Innenwandflächen gemeinschaftlich mit der äußeren Kornoberfläche die ursprüngliche Anfangsoberfläche bilden, wird letztere durch das beim graphitierten Korn stimseitige Verstopfen der Löcher um die Innenwandfläche verkleinert. Daraus ergibt sich eine variable Progressivität des Abbrandes.

Es ist nachteilig, daß auf die vorbeschriebene Weise eine variable Progressivität nicht ausreichend reproduzierbar zu erzielen ist.

Der Erfindung liegt folglich die Aufgabe zugrunde. ein gattungsgleiches Mehdoch-Treibladungsschüttpulverkom zu schaffen, dessen variable Progressivität reproduzierbar zu erzielen ist.

Gelöst wird diese Aufgabe durch die technische Lehre des Patentanspruchs mit in dessen Kennzeichen angegebenen erfinderischen Merkmalen.

Die Erfindung wird nachstehend anhand der Zeichnung näher erläutert.

Dabei zeigen, jeweils im längsaxialen Schnitt,
Fig. 1 ein 19-Loch-Treibladungsschüttpulverkorn nach dem Stande der Technik und
Fig. 2 ein 19-Loch-Treibladungsschüttpulverkorn nach der Erfindung.

Ein bekanntes 19-Loch-Treibladungsschüttpulverkorn 10 gemäß Fig. 1 mit einer Umfangsfläche 13 weist von scharfen Kanten 12,14 begrenzte Stirnflächen 16,18 mit Austrittsöffnungen 22,24 die Treibladungspulvermasse 11 des Treibladungsschüttpulverkorns 10 durchgreifender Löcher 20 mit Innenwandflächen 21 auf. Die Löcher 20 sind im Bereich der Austrittsöffnungen 22,24 unregelmäßig mit Graphitpulver 26 zugesetzt. Hierdurch wird eine ursprüngliche Anfangsoberfläche des Treibladungsschüttpulverkoms 10 um die Innenwandflächen 21 verkleinert. Die Unregelmäßigkeit der Verstopfungen bedingt eine ungenügende Reproduzierbarkeit der Variabilität der Progressivität des Abbrandes des Treibladungsschüttpulverkorns 10. Gemäß Fig. 2 ist ein ursprünglich kreiszylindrisches 19-Loch-Treibladungsschüttpulverkorn 30 in Stirnflächenbereichen 38,39 zwischen beidendigen Stirnflächen 34 und 36 abrundend verformt. Hierdurch sind die Austrittsöffnungen 42, 44 der Innenwandflächen 41 aufweisenden Löcher 40 beidendig jeweils mit großer Regelmäßigkeit bis zum völligen Verschluß drastisch verkleinert, und hieraus ergibt sich eine gute Reproduzierbarkeit der Variabilität der Progressivität des Abbrandes des Treibladungsschüttpulverkorns 30. Dabei wird aber vorteilhafterweise nicht nur die Anfangsoberfläche des letzteren verkleinert, sondern auch im geringen Ausmaß ( vergleiche mit dem Treibladungspulverkorn 10 der Fig. 1) auch dessen Volumen. Von erheblicher Bedeutung ist aber zudem der vergleichsweise Verlust der Scharfkantigkeit des Treibladungspulverkorns 30, denn durch ihn wird nicht nur nach dem Graphitieren die Rieselfähigkeit verbessert, sondern auch eine höhere Schüttdichte des aus Körnern 30 bestehenden Treibladungsschüttpulvers erzielt.

## Patentansprüche

Durch Strangpressen ausgeformtes Mehrloch-Treibladungsschüttpulverkom mit variabler Progressivität des Abbrandes, dadurch gekennzeichnet, daß bei dem einzelnen aus dem Strang durch Zertrennen erhaltenen Korn (30) in dessen beiden endigen Stirnflächenbereichen (38,39) unter die ursprüngliche Kreiszylindergestalt vorgebbarerweise beeinflussender Formänderung die Austrittsöffnungen (22,44) der Löcher (20) bis zu deren völligem Verschluß drastisch verkleinert sind.

## Claims

Multi apertured bulk propellant charge granulate shaped by extrusion moulding and with progressively variable combustion, characterised by the fact that an individual granule (30) separated from the extruded strand has the shape of two end surface zones (38, 39), altered by a process which prese- lectably changes the original circular cylindrical shape, the outlet openings (22, 44) of the apertures (20) being substantially reduced to the point where they are completely closed up.

## Revendications

1. Grain de poudre en vrac de charge propulsive à perforations multiples, formé par extrusion à progressivité de combustion, caractérisé en ce que, dans le grain (30) individuel obtenu par sectionnement du tronçon extrudé, dans ses deux zones de faces frontales terminales (38, 39), avec une déformation influençant de façon prédéterminable la forme de cylindre circulaire initiale, les ouvertures de sortie (22, 44) des perforations 20 sont fortement réduites jusqu'à leur obturation complète.
